# EUROPÄISCHE PATENTSCHRIFT

(11) **EP 0 716 229 B1**
(45) Veröffentlichungstag und Bekanntmachung des Hinweises auf die Patenterteilung: **24.06.1998**
(21) Anmeldenummer: 95118226.0
(22) Anmeldetag: 20.11.1995
(51) Int. Cl.: F04B 43/02, F04B 9/04

(54) **Doppelmembranpumpe**
Double diaphragm pump
Pompe à membrane double

(30) Priorität: 08.12.1994 DE 4443778
(43) Veröffentlichungstag der Anmeldung: 12.06.1996
(73) Patentinhaber: Abel GmbH & Co., Handels- + Verwaltungsgesellschaft, D-21514 Büchen (DE)
(72) Erfinder: Stapelfeldt, Volker, Dipl.-Ing., D-23909 Ratzeburg (DE)
(74) Vertreter: Patentanwälte Hauck, Graalfs, Wehnert, Döring, Siemons

(56) Entgegenhaltungen:
- BE-A- 680 073
- CH-A- 251 212
- DE-A- 2 306 900
- DE-A- 3 027 314
- DE-A- 3 141 667
- DE-A- 4 309 380
- GB-A- 255 427

## Beschreibung

Die Erfindung bezieht sich auf eine doppelt wirkende Membranpumpe (Doppelmembranpumpe) nach dem Oberbegriff des Patentanspruchs 1.

Aus der DE 32 06 242 ist eine Doppelmembranpumpe bekanntgeworden mit einem zentrisch in einem Gehäuse gelagerten Kolben mit an jedem seiner freien Enden befestigten, je einen Verdrängungsraum beaufschlagten Pumpenmembran. Die Verdrängungsräume sind mit dem Saugstutzen einerseits und dem Druckstutzen andererseits über Rückschlagventile verbunden. Ferner ist eine Einrichtung vorgesehen zur wechselweisen Beaufschlagung der auf der zu den Verdrängungsräumen gegenüberliegenden Seite der Membranen angeordneten Druckkammern für das Antriebsmedium. Bei wechselweiser Beaufschlagung mit Druckluft werden die Membranen gleichsinnig bewegt, wobei die Druckluft eine Membran in Richtung Produktraum bewegt und das Fördermedium in den Druckstutzen verdrängt; die andere Membran führt einen Ansaughub aus. Das Fördermedium wird mithin durch Druckluft verdrängt und damit gefördert.

Derartige Pumpen haben etliche Vorteile. Sie sind trockenlaufsicher und selbstansaugend. Auch eine kurzzeitige Überbelastung ist unkritisch. Es sind keine Wellenabdichtungen erforderlich und keine rotierenden Teile im Produktstrom. Darüber hinaus ist die Pumpe feststoffumempfindlich. Verunreinigungen und Feststoffe können im Produktstrom mitgefördert werden. Im übrigen ist die Verdrängerförderung bei einer derartigen Pumpe auch für scherempfindliche Medien einsetzbar. Nachteilig ist hingegen, daß vor allen Dingen bei höheren Pumpendrücken, zum Beispiel bis zu 6 bar, wegen der Kompressibilität der Luft eine erhebliche Kompressorleistung zur Verfügung gestellt werden muß. Bei höheren Drücken sind daher derartige Membranpumpen nicht mehr wirtschaftlich einsetzbar.

Aus der Firmenschrift ,,Membranpumpen Typ Wiking M" der Firma Abel GmbH & Co. Pumpen und Maschinenbau ist bekanntgeworden, die Membran mechanisch anzutreiben. Eine Kolbenstange ist mit einem Kreuzkopf verbunden, der seinerseits an eine Pleuelstange angelenkt ist. Der mechanische Aufwand ist bei einer derartigen Pumpe jedoch erheblich. Außerdem erzeugt eine Einfachmembranpumpe eine stärkere Pulsation und fördert bei gleicher Drehzahl des Antriebs nur 50% des Volumens wie eine Doppelmembranpumpe.

Aus DE 3 141 667 ist eine Doppelmembranpumpe der eingangs genannten Art bekanntgeworden. Die einander gegenüberliegenden Kolbenstangen, die mit jeweils einer Membran verbunden sind, sind mit einem Führungsrahmen in Verbindung, der einen Führungs-Rundstab hält, mit dem ein Kulissenstein zusammenwirkt. Ein Kurbelzapfen einer Motorwelle ist drehbar im Kulissenstein gelagert. Der Motor ist unmittelbar am Pumpengehäuse angebracht, wobei sich die Motorwelle über ein Rollenlager in das Gehäuse der Pumpe hineinerstreckt.

Der Erfindung liegt die Aufgabe zugrunde, eine Doppelmembranpumpe zu schaffen, die einfach aufgebaut ist und betriebssicher arbeitet und die trotz höherer Pumpendrücke mit einem hohen Wirkungsgrad betrieben werden kann.

Diese Aufgabe wird durch die Merkmale des Patentanspruchs 1 gelöst.

Die erfindungsgemäße Doppelmembranpumpe ist mit mechanisch angetriebenen Membranen versehen. Für die Übertragung der Drehbewegung in die oszillierende der Membranen sieht die Erfindung einen Führungsrahmen vor, an den an gegenüberliegenden Seiten, die mit den Membranen verbundenen Kolbenstangen verbunden sind. Im Führungsrahmen ist ein Kulissenstein gelagert und mittels einer Linearführung geführt. Der Kulissenstein lagert seinerseits den Zapfen einer Stirnkurbel, die mit dem Antriebsmotor verbunden ist. Für die lineare Führung werden zwei Führungen, vorzugsweise Rundstäbe verwendet.

Der Kurbelzapfen ist vorzugsweise mittels eines Wälzlagers im Kulissenstein gelagert. Der Kulissenstein macht zwangsläufig die kreisende Bewegung des Kurbelzapfens mit, bleibt jedoch aufgrund der Zwangsführung im Führungsrahmen in der gleichen Lage orientiert, wodurch er sich oszillierend entlang den Führungen bewegt. Die Führungen erhalten dadurch eine oszillierende Bewegung in Richtung der zwangsgeführten Kolbenstangen. Auf diese Weise wird eine reibungsarme, gleichwohl mechanisch einfache Übertragung der Drehbewegung des Antriebsmotors auf die linear verstellbaren Kolbenstangen erreicht. Der Kulissenstein wird vorzugsweise mittels Kunststoffgleitlagern geführt, ebenso wie die Kolbenstange in entsprechenden Führungsbohrungen des Gehäuses.

Bei der Erfindung ist der Führungsrahmen mit dem Kulissenstein innerhalb eines abgeschlossenen Gehäuseabschnitts angeordnet, wobei die Kolbenstangen über Kunststoffgleitbuchsen dichtend nach außen geführt sind. Bei dem Bruch einer Membran wird verhindert, daß Medium in den Antrieb gelangt. Besonders bevorzugt ist eine Ausführungsform der Erfindung, bei der der Gehäuseabschnitt einen seitlichen Ansatz aufweist, in dem das Lager für die Stirnkurbel angeordnet ist. Der Gehäuseabschnitt kann gleichzeitig eine Anlage für die Membran bilden.

Nach einer Ausgestaltung der Erfindung haben die Membranen etwa die Form einer Kugelkappe. Diese Form stellt sicher, daß während des Membranhubes keine Falten in der Membran entstehen, welche sonst leicht nach einer gewissen Betriebszeit zu Schäden führen können.

Mit der Erfindung ist eine Doppelmembranpumpe geschaffen, die auch bei höheren Gegendrücken aufgrund der mechanischen Zwangsführung mit einem hohen Wirkungsgrad arbeitet. Sie kann mit annähernd konstanter Kennlinie gefahren werden, vergleichbar den Kolbenpumpen, wobei eine gewisse Einschränkung durch die Elastizität der Membranen gemacht werden muß. Die erfindungsgemäße Pumpe kann mithin eine vorgegebene Fördermenge bei einem vorgegebenen Druck fördern. Sie baut klein und kann geräuscharm betrieben werden

Das Gehäuse der Pumpe kann aus vielen Materialien bestehen, beispielswiese Aluminium, Grauguß oder Edelstahl, je nach den Einsatzverhältnissen. Es kann auch ein Kunststoffgehäuse verwendet werden, beispielsweise aus Polypropylen, Polytetrafluorethylen, Polyvinylidenfluorid oder dergleichen. Um die Membranen gegen abrasive und gegen aggressive Medien zu schützen, kann eine Beschichtung mit PTFE-Folie vorgenommen werden. Eine derartige Membran ist jedoch aus dem G 84 32 2045 bekanntgeworden.

Die Erfindung wird nachfolgend anhand von Zeichnungen näher erläutert.
- Fig. 1: zeigt einen Schnitt durch eine Doppelmembranpumpe nach der Erfindung
- Fig. 2: zeigt einen Schnitt durch die Darstellung nach Fig. 1 entlang der Linie 2-2.

Die in den Figuren 1 und 2 dargestellte Doppelmembranpumpe weist einen ersten Gehäuseabschnitt 10 auf, der kastenartig ist und einen zu einer Seite abgehenden rohrartigen Ansatz 12 aufweist. Abschnitt 10 und Ansatz 12 sind einteilig geformt, beispielsweise aus Aluminiumguß, Grauguß, Edelstahl oder dergleichen. Mit dem Gehäuseabschnitt 10 sind Flansche 14, 16 geformt, die über schwachkugelige Wandabschnitte 18, 20 mit den Stirnseiten des Gehäuseabschnitts 10 verbunden sind. Den Flanschen 14, 16 sind kreisförmige Membrangehäuseabschnitte 22 bzw. 24 zugeordnet, die mit den Flanschen 14, 16 verschraubt sind. Zwischen diesen Teilen sind Membranen 26 bzw. 28 eingespannt, die am Umfang einen O-ringförmigen Querschnitt aufweisen, wie bei 30 bzw. 32 dargestellt. Sie sitzen in entsprechenden Ringnuten von Flansch 14, 16 bzw. Gehäuseabschnitt 22, 24, so daß die Membranen 26, 28 sicher gehalten sind.

Die Membranen 26, 28 sind aus einem geeigneten Elastomer und können zum Verdrängungsraum 34 bzw. 36 hin mit PTFE beschichtet sein. Außerdem sind sie durch Gewebeeinlagen verstärkt. Die Membranen 26, 28 haben annähernd Kugelkappenform. Sie werfen daher bei ihrem Hub keine Falten auf.

Wie schon erwähnt, unterteilen die Membranen 26, 28 den Innenraum der Membrangehäuseabschnitte 22, 24 in einen Verdrängungsraum 34, 36 und einen Ausgleichsraum 38 bzw. 40. Die Verdrängungsräume 34, 36 sind über entsprechende Leitungsabschnitte 42, 44 und Kugelrückschlagventile 46, 48 mit einem Saugstutzen 50 verbunden. Sie sind außerdem über Kugelrückschlagventile 52, 54 und Leitungsabschnitte 56, 58 mit einem Druckstutzen 60 verbunden. Die Ausgleichsräume 38, 40 sind über eine Verbindungsleitung 62 miteinander verbunden.

Im Gehäuseabschnitt 10 ist ein annähernd rechteckiger Führungsrahmen 64 angeordnet, an dem an gegenüberliegenden Enden Kolbenstangen 66, 68 angebracht sind. Die Kolbenstangen erstrecken sich durch Gleitlager 70, 72 des Gehäuseabschnitts 10, die mit Kunststoffbuchsen 74, 75 ausgekleidet sind. An den Enden sind die Kolbenstangen 66, 68 mit der Membran 26 bzw. 28 verbunden. Zu diesem Zweck ist ein mit der Kolbenstange 66, 68 verschraubter Teller 76 bzw. 78 in den mittleren Abschnitt der Membran 26, 28 einvulkanisiert. Ferner sitzt eine Scheibe 80 bzw. 82, die am Umfang gerundet ist, zwischen einem Absatz der Kolbenstange 66, 68 und dem Membranabschnitt, wodurch der betreffende Membranabschnitt sicher eingespannt ist.

Im Führungsrahmen 64 sind parallel beabstandet zwei Rundstäbe 84, 86 befestigt. Sie bestehen aus einem geeigneten Material, das stangenweise gefertigt und erhältlich ist. Die Führungsstäbe 84, 86 erstrecken sich durch Führungsbohrungen eines Kulissensteins 88. Die Führungsbohrungen sind mit Kunststoffbuchsen 90 bzw. 92 ausgekleidet.

Wie aus Fig. 2 zu erkennen, ist mittels Wälzlagern 91, 93 eine Kurbelwelle 94 im Ansatz 12 drehbar gelagert. Die Kurbelwelle 94 steht über eine Kupplung 96 mit einer Abtriebswelle 98 eines nicht näher dargestellten Elektromotors 100 in Antriebsverbindung. Ein Zapfen 102 der Kurbelwelle 94 ist mittels eines Wälzlagers 104 in einer mittigen Durchbohrung des Kulissensteins 88 gelagert.

Der besseren Zugänglichkeit wegen ist der Gehäuseabschnitt 10 an der Stirnseite der Kurbelwelle 94 durch eine Platte 106 abgeschlossen, die entfernt werden kann.

Wird die Kurbelwelle 94 angetrieben, wird der Kulissenstein 98 zwangsläufig mitgenommen. Er führt eine kreisende Bewegung aus, bleibt jedoch durch die Zwangsführung auf den Führungsstäben 84, 86 in der Lage orientiert. Der Führungsrahmen 84 ist seinerseits durch die Kolbenstangen 66, 68 zwangsgeführt. Dadurch wird die Drehbewegung der Kurbelwelle 94 in eine osizillierende Bewegung der Kolbenstangen 66, 68 umgewandelt. Der Hub der Kolbenstangen 66, 68 und damit der Membranen 26, 28 ist durch die Länge des Kurbelarms bestimmt. Soll der Hub verändert werden, ist eine andere Kurbelwelle 94 einzusetzen.

Am Ende des Saughubs in Fig. 1 links hat der Verdrängungsraum 34 maximales Volumen. Die Membran 26 liegt annähernd am Gehäuseabschnitt 18 an, berührt ihn indessen nicht. Eine Berührung muß nach Möglichkeit vermieden werden, da sie zur Beschädigung der Membran führen kann. Die Membran 28 hingegen hat den Totpunkt ihres Druckhubes erreicht.

Mit einem geeigneten Sensor, z.B. einem Druckaufnehmer, kann die dem Verdrängungsraum 34, 36 abgewandte Seite der Membranen 26, 28 überwacht werden, um ein Loch oder einen Bruch der Membranen rechtzeitig festzustellen. Ein derartiger Druckaufnehmer kann an die Verbindungsleitung 62 angeschlossen sein.

## Patentansprüche

1. Doppelmembranpumpe, bei der die im Verdrängungsraum angeordneten flexiblen Membranen (26, 28) mit einer Kolbenstange (66, 68) verbunden und mechanisch gekoppelt sind, wobei die Verdrängungsräume mit dem Saugstutzen einerseits und dem Druckstutzen andererseits über Rückschlagventile verbunden sind, wobei jede Membran (26, 28) mit einer Kolbenstange (66, 68) verbunden ist, die koaxial verlaufend an gegenüberliegenden Seiten an einem Führungsrahmen (64) angebracht sind, der mindestens eine lineare Führung (84, 86) aufweist für einen Kulissenstein (88), der seinerseits drehbar den Lagerzapfen (102) einer Stirnkurbel (94) lagert, dadurch gekennzeichnet, daß im Führungsrahmen (64) zwei lineare Führungen (84, 86) für den Kulissenstein (88) vorgesehen sind, der Lagerrahmen (64) in einem geschlossenen Gehäuseabschnitt (10) angeordnet ist und die Kolbenstange (66, 68) in Kunststoffgleitbuchsen (74) des Gehäuses (10) gleitend und dichtend geführt sind.

2. Doppelmembranpumpe nach Anspruch 1, dadurch gekennzeichnet, daß die lineare Führung von Rundstäben (84, 86) gebildet ist und der Kulissenstein (88) entsprechende Führungsbohrungen (90, 92) aufweist.

3. Doppelmembranpumpe nach Anspruch 1 oder 2, dadurch gekennzeichnet, daß die Führungsbohrungen im Kulissenstein (88) mit Kunststoffbuchsen (90, 92) ausgekleidet sind.

4. Doppelmembranpumpe nach einem der Ansprüche 1 bis 3, dadurch gekennzeichnet, daß der geschlossene Gehäuseabschnitt (10) einen seitlichen Ansatz (12) aufweist, in dem Lager (91,93) für die Stirnkurbel (94) angeordnet sind.

5. Doppelmembranpumpe nach einem der Ansprüche 1 bis 4, dadurch gekennzeichnet, daß die Membranen (26, 28) in etwa als Kugelkappen vorgeformt sind.

6. Doppelmembranpumpe nach einem der Ansprüche 1 bis 5, dadurch gekennzeichnet, daß ein mit der Kolbenstange (66, 68) verbundener Teller (76, 78) in die Membranen (26, 28) einvulkanisiert ist und die Membranen (26, 28) zwischen dem Teller (76, 78) und einer auf der Kolbenstange (66, 68) angeordneten Scheibe (80, 82) festgelegt ist.

7. Doppelmembranpumpe nach einem der Ansprüche 1 bis 6, dadurch gekennzeichnet, daß die dem Verdrängungsraum (34, 36) abgewandte Seite der Membranen (26, 28) über eine Verbindungsleitung (62) verbunden sein können.

8. Doppelmembranpumpe nach einem der Ansprüche 1 bis 7, dadurch gekennzeichnet, daß die dem Verdrängungsraum (34, 36) abgewandte Seite der Membranen über einen Druckaufnehmer oder einen sonstigen Detektor überwacht wird.

9. Doppelmembranpumpe nach einem der Ansprüche 1 bis 8, dadurch gekennzeichnet, daß der geschlossene Gehäuseabschnitt (10) über Flanschen (14, 16) im Inneren des Pumpengehäuses angebracht ist, wobei die Flanschen (14, 16) über schwachkugeligen Wandabschnitte (18, 20) mit den Stirnseiten des Gehäuseabschnitts (10) verbunden sind und die schwachkugeligen Wandabschnitte (18, 20) den Hub der Membranen (26, 28) zur einen Seite hin begrenzen.

## Claims

1. A double diaphragm pump having flexible diaphragms (26,28) disposed in displacement spaces and connected and mechanically coupled to piston rods (66,68), the displacement spaces being communicated via check valves to a suction manifold on the one hand and to a pressure manifold on the other hand, with each diaphragm (26,28) being connected to a piston rod (66,68), which piston rods extend coaxially and are mounted on opposite sides to a guide frame (64) having at least one lineal guide (84,86) for a slide block (88) which rotably mounts a crank pin (102) of a crank shaft (94), characterized in that the guide frame (64) comprises two lineal guides (84,86) for the slide block (88), the guide frame (64) is received in a closed housing section (10), and the piston rods (66,68) are slidingly and sealingly mounted in plastic sleeves (74) of the housing section (10).

2. A double diaphragm pump according to claim 1, characterized in that the lineal guide comprises round rods (84,86) and the slide block (88) includes corresponding guide bores (90,92).

3. A double diaphragm pump according to claim 1 or 2, characterized in that said guide bores in the slide block (88) are provided with plastic sleeves (90,92).

4. A double diaphragm pump according to any of the claims 1 to 3, characterized in that the closed housing section (10) comprises a lateral extension (2) receiving bearings (1,3) for a crankshaft (94).

5. A double diaphragm pump according to any of the claims 1 to 4, characterized in that the diaphragms (26,28) are substantially in the form of spherical caps.

6. A double diaphragm pump according to any of the claims 1 to 5, characterized in that each of said piston rods (66,68) is connected to a plate (72,78) vulcanized into the associated diaphragm (26,28) and that diaphragms (26,28) each are fixed between its respective plate (76,78) and a disk (80,82) mounted on the respective piston rod (66,68).

7. A double diaphragm pump according to any of the claims 1 to 6, characterized in that the sides of the diaphragms (26,28) remote from their respective displacement space (34,36) are communicated to each other via a communication line (62).

8. A double diaphragm pump according to any of the claims 1 to 7, characterized in that the sides of the diaphragm remote from their respective displacement spaces (34,36) are monitored via a pressure sensor or other detector.

9. A double diaphragm pump according to any of the claims 1 to 8, characterized in that the closed housing section (10) is mounted by flanges (14,16) inside the pump housing, with the flanges (14,16) being connected to the faces of the housing section (10) by slightly spherical wall portions (18,20) and with the slightly spherical wall section (18,20) limiting the stroke of the diaphragms (26,28) at one side.

## Revendications

1. Pompe à double membrane dans laquelle les membranes souples (26, 28), placées dans l'espace de déplacement, sont jointes à une tige de piston (66, 68) et accouplées mécaniquement, les espaces de déplacement étant reliés à la tubulure d'aspiration d'une part et à la tubulure de refoulement d'autre part par des clapets de non-retour, chaque membrane (26, 28) étant jointe à une tige de piston (66, 68), les tiges de piston étant montées coaxialement sur des côtés opposés sur un cadre de guidage (64) qui présente au moins un guidage rectiligne (84, 86) pour un coulisseau (88) sur lequel est monté tournant le tourillon (102) d'une manivelle frontale (94), caractérisée par le fait que dans le cadre de guidage (64) sont prévus deux guidages rectilignes (84, 86) pour le coulisseau (88), le cadre support (64) est placé dans une partie de corps fermée (10) et les tiges de piston (66, 68) sont montées coulissantes et avec étanchéité dans des bagues en plastique (74) du corps (10).

2. Pompe à double membrane selon la revendication 1, caractérisée par le fait que le guidage rectiligne est formé par des barres rondes (84, 86) et le coulisseau (88) présente des alésages de guidage correspondants (90, 92).

3. Pompe à double membrane selon l'une des revendications 1 et 2, caractérisée par le fait que les alésages de guidage faits dans le coulisseau (88) sont garnis de bagues en plastique (90, 92).

4. Pompe à double membrane selon l'une des revendications 1 à 3, caractérisée par le fait que la partie de corps fermée (10) présente un appendice latéral (12) dans lequel sont montés des paliers (91, 93) pour la manivelle frontale (94).

5. Pompe à double membrane selon l'une des revendications 1 à 4, caractérisée par le fait que les membranes (26, 28) sont préformées à peu près en calottes sphériques.

6. Pompe à double membrane selon l'une des revendications 1 à 5, caractérisée par le fait qu'un plateau (76, 78) joint à la tige de piston (66, 68) est fixé par vulcanisation dans les membranes (26, 28), et les membranes (26, 28) sont fixées entre ce plateau (76, 78) et un disque (80, 82) monté sur la tige de piston (66, 68).

7. Pompe à double membrane selon l'une des revendications 1 à 6, caractérisée par le fait que les côtés des membranes (26, 28) opposés à l'espace de déplacement (34, 36) peuvent être reliés par une conduite de liaison (62).

8. Pompe à double membrane selon l'une des revendications 1 à 7, caractérisée par le fait que le côté des membranes opposé à l'espace de déplacement (34, 36) est contrôlé par un capteur de pression ou un autre détecteur.

9. Pompe à double membrane selon l'une des revendications 1 à 8, caractérisée par le fait que la partie de corps fermée (10) est montée à l'intérieur du corps de la pompe par des brides (14, 16), ces brides (14, 16) étant reliées aux côtés frontaux de la partie de corps (10) par des parties de paroi légèrement sphériques (18, 20), et ces parties de paroi (18, 20) limitant la course des membranes (26, 28) vers un côté.
